# EUROPÄISCHE PATENTSCHRIFT

(11) **EP 2 056 319 B1**
(45) Veröffentlichungstag und Bekanntmachung des Hinweises auf die Patenterteilung: **09.09.2015**
(21) Anmeldenummer: 08167367.5
(22) Anmeldetag: 23.10.2008
(51) Int. Cl.: H01H 27/06

(54) **Schaltschloss**
Latch
Mécanisme de verrouillage

(30) Priorität: 30.10.2007 DE 202007015281 U
(43) Veröffentlichungstag der Anmeldung: 06.05.2009
(73) Patentinhaber: DOM-Sicherheitstechnik GmbH & Co. KG, 50321 Brühl (DE)
(72) Erfinder: Papagelidis, Mario, 50374, Erftstadt (DE)
(74) Vertreter: Witte, Weller & Partner Patentanwälte mbB

(56) Entgegenhaltungen:
- EP-A2- 0 353 343
- WO-A1-03/062569
- CH-A- 381 303
- DE-A1- 3 036 265
- DE-A1- 10 229 104
- DE-A1-102005 005 393
- GB-A- 2 220 105
- JP-A- 2006 265 910
- US-A- 3 497 644

## Beschreibung

Die Erfindung betrifft ein Schaltschloss gemäß Gattungsbegriff des Anspruchs 1.

Aus den CH 381303, GB 2 220105 A, DE 30 36 265, JP 2006 265910 A und DE 102 29104 A1 sind Schaltschlösser bekannt, bei denen der Zylinderkern des Schlosses mit einem Schaltnocken verbunden ist, der mit einem Schalter zusammenwirkt, der in axialer Richtung rückwärtig des Zylinderkernes angeordnet ist.

Die DE 10 2005 005 393 A1 beschreibt einen Schließzylinder mit einem vom Zylinderkern radial abragenden Schaltstift, mit dem ein radial neben dem Zylinderkern angeordneter Schalter betätigt werden kann.

Auf dem Markt ist darüber hinaus ein Schaltschloss bekannt, dessen Gehäuse im zerspanenden Verfahren gefertigt wird. Es besitzt auf seiner, der Frontseite gegenüberliegenden Rückseite einen mit der Rückseite über eine Stiftverbindung verbundenen Schalter. Das rückseitig aus einer Lageraussparung des Gehäuses herausragende Ende des Zylinderkerns bildet einen Schaltnocken aus, der in einer Schaltstellung eine Schaltfahne des Schalters betätigt. Bei dem Schalter handelt es sich um einen Taster. Wird der Zylinderkern aus der Schaltstellung wieder zurückgedreht, so nimmt der Schalter seine unbetätigte Stellung ein.

Aus der DE 3017 630 ist ein Schließzylinder bekannt, bei dem ein Zylinderkern mit Zuhaltungen in einer Kernbohrung drehfest gehalten ist.

Die DE 33 08 916 beschreibt einen Schlüsselschalter, bei dem ein Schlüssel in einen Schließkanal eines Zylinderkernes eingeschoben werden kann, um Zuhaltungen einzusortieren, mit denen der Zylinderkern ansonsten drehfest in einer Lageröffnung des Gehäuses gelagert ist. Durch Drehung des Schlüssels kann ein Schalter betätigt werden.

Ein Schließzylinder mit einem in einem Zylindergehäuse drehbar gelagerten Zylinderkern, dessen plättchenförmige Zuhaltungen in quer zur Zylinderachse sich erstreckenden Taschen einseitig in Radialrichtung abgefederte einliegen, zeigt die DE 199 54 529 A1.

Der Erfindung liegt die Aufgabe zugrunde, das gattungsgemäße Schloss gebrauchsvorteilhaft weiterzubilden.

Gelöst wird die Aufgabe durch die in den Ansprüchen angegebene Erfindung. Der Zylinderkern besitzt an seinem frontseitigen Ende einen radial abragenden Randkragen, der auf seiner dem Gehäuse zugewandten Rückseite den Schaltnocken besitzt. Der Schalter wird in Richtung der Drehachse des Zylinderkerns beaufschlagt. Der Schalter ist bevorzugt elektrisch ein Taster. Es kann sich dabei um einen Ein-Aus-Taster oder bevorzugt um einen Ein-Aus-Ein-Taster handeln. Der Schaltnocken ist jetzt der Frontseite des Schaltschlosses zugeordnet. Er ist jedoch nicht sichtbar. Die Frontseite des Gehäuses bildet die Öffnung einer Lageraussparung aus. In dieser Lageraussparung steckt der Zylinderkern. Letzterer besitzt einen Schlüsselkanal, in den ein Schlüssel eingesteckt werden kann, um die Zuhaltungen zu sortieren, mit denen der Zylinderkern drehfest in der Lageraussparung gehalten wird. Der passende Schlüssel zieht die bevorzugt von Plättchen ausgebildeten Zuhaltungen aus den sich gegenüberliegenden Sperrkanälen, so dass der Zylinderkern gedreht werden kann. Der Zylinderkern besitzt an seinem frontseitigen Ende einen radial abragenden Randkragen, mit dem der Zylinderkern in einer Ringvertiefung der Frontseite des Gehäuse gelagert ist, wobei die Ringvertiefung den Öffnungsrand der Lageraussparung umgibt. Auf der Rückseite dieses Randkragens, also auf der Seite, die dem Gehäuse bzw. dem Boden des Ringkanals zugeordnet ist, besitzt der Randkragen des Zylinderkerns einen Schaltnocken mit einer Schaltschräge. In einer achsparallel zur Lageraussparung verlaufenden Tasche, die insbesondere einen Rechteckquerschnitt aufweisen kann sitzt der Taster, der bevorzugt eine Tastfahne ausbilden kann, die mit dem Schaltnocken zusammen wirkt. Hierzu besitzt die rückwärtig zum Einstecken des Schalters offene Tasche eine frontseitige Öffnung, durch die die Schaltfahne in die Bewegungsbahn des Schaltnockens ragen kann. Das Gehäuse ist bevorzugt als Spritzteil oder Gussteil gefertigt. Der Werkstoff, aus dem das Gehäuse gefertigt ist, kann ein Kunststoff oder ein spritzfähiges Metall sein. Der Schalter wird bei der Fertigung von der Rückseite des Gehäuses her in Achsrichtung in die Tasche eingesteckt. Er wird mit Klemmstiften in der Tasche gehalten. Eine Taschenwandung kann hierzu eine Vertiefung mit Durchtrittsöffnungen aufweisen, in die ein Klemmstifte aufweisender Steg eingesteckt werden kann. Die Klemmstifte treten in Einstecköffnungen des Schalters ein, um den Schalter ortsfest an einer vorbestimmten Position zu fixieren. Die Einstecköffnungen verlaufen dabei kreuzend zur Erstreckungsrichtung der Tasche. Im Bereich der Gehäuserückseite ist ein radial offener gewundener Spalt vorgesehen. Dieser bildet eine Zugentlastung für darin einliegende Anschlusskabel aus. Die Kabel verlaufen dabei in einer Wellenform, so dass es sich bei dem Klemmschlitz um einen Wellenschlitz handelt. In einer Weiterbildung der Erfindung ist eine parallel zur Lageraussparung für den Zylinderkern verlaufende Bohrung vorgesehen, in die von der Rückseite her eine Leuchtdiode eingesteckt ist, die durch eine frontseitige querschnittsverminderte Bohrungsöffnung sichtbar ist. Ein Massekabel kann mit einer Befestigungslasche am Gehäuse verbunden sein. Hierzu besitzt ein abgeflachter Umfangsbereich des Gehäuses eine formangepasste Vertiefung mit einem Zapfen, der die Befestigungslasche in der Vertiefung hält.

Ein Ausführungsbeispiel der Erfindung wird nachfolgend anhand beigefügter Zeichnungen erläutert. Es zeigen:
- Fig. 1: eine perspektivische Darstellung des erfindungsgemäßen Schaltschlosses,
- Fig. 2: eine perspektivische Rückseitenansicht des Zylinderkerns,
- Fig. 3: eine Frontansicht auf das Gehäuse ohne eingesteckten Kern,
- Fig. 4: eine Seitenansicht,
- Fig. 5: eine weitere Seitenansicht,
- Fig. 6: eine Rückansicht,
- Fig. 7: einen Schnitt gemäß der Linie VII-VII in Figur 4,
- Fig. 8: einen Schnitt gemäß der Linie VIII-VIII in Figur 4,
- Fig. 9: einen Schnitt gemäß der Linie IX-IX in Figur 6,
- Fig. 10: einen Schnitt gemäß der Linie X-X in Figur 6,
- Fig. 11: eine Darstellung gemäß Figur 7 mit in die Schaltstellung verdrehtem Zylinderkern 4 und
- Fig. 12: eine Darstellung Figur 9 in der Schaltstellung.

Der Schaltzylinder besteht aus einem Gehäuse 1, welches als Spritzteil oder als Gussteil gefertigt ist. Das Gehäuse kann aus Kunststoff oder aus Metall bestehen. Das Gehäuse 1 bildet eine Frontseite und eine Rückseite aus mit einer sowohl zur Frontseite als auch zur Rückseite hin offenen Lageraussparung 2, in der ein Zylinderkern 4 steckt.

Der Zylinderkern 4 besitzt einen zylindrischen Abschnitt, der die Lageraussparung 2 durchragt. Der zylindrische Abschnitt weist eine Vielzahl von in Achsrichtung hintereinander liegende Schlitze 9 auf, in denen Plättchenzuhaltungen 3 angeordnet sind. Der Zylinderkern 4 besitzt darüber hinaus einen Schlüsselkanal 13 zum Einstecken eines Schlüssels. Bei nicht eingestecktem Schlüssel ragen die Zuhaltungsplättchen 3 in Radialrichtung aus dem Zylinderkern 4 heraus und in Sperrkanäle 14, 14' des Gehäuses 1, so dass der im Gehäuse 1 steckende Zylinderkern 4 nicht gedreht werden kann. Der passende Schlüssel sortiert die Zuhaltungsplättchen 3 derartig ein, dass ihre Sperrenden innerhalb des Zylinderkernes 4 liegen und der Zylinderkern 4 somit innerhalb der Lageraussparung 2 gedreht werden kann. Beim Ausführungsbeispiel kann der Zylinderkern von der in Figur 7 dargestellten nicht betätigten Stellung in die in der Figur 11 dargestellte Schalterbetätigungsstellung gedreht werden.

Mit der Bezugsziffer 27 ist ein Sperrstück bezeichnet, welches die Sperrkanäle 14' des Gehäuses 1 ausfüllt. Zufolge der Sperrstücke 27 können die Zuhaltungen 3 nicht in die Sperrkanäle 14' eintreten. Der Schlüssel kann also nicht in der Schalterbetätigungsstellung abgezogen werden. Die Sperrstücke 27 sind in die Sperrkanäle 14' lediglich eingeschoben. Werden sie bei der Montage des Gehäuses nicht in die Sperrkanäle 14' eingeschoben, so kann der Schlüssel in beiden Schließstellungen, also auch in der Schalterbetätigungsstellung abgezogen werden. In diesem Fall bleibt der Schalter nach Abzug des Schlüssels in der Schalterbetätigungsstellung im betätigten Zustand.

In der nicht dargestellten Variante, in der der Schlüssel in der Betätigungsstellung nicht abgezogen werden kann, wird der Zylinderkern wird gegen die Rückstellkraft einer Feder in die Betätigungsstellung gedreht. Nach Loslassen des Schlüssels dreht die Feder den Zylinderkern wieder zurück in die Nichtbetätigungsstellung, in der der Schlüssel abgezogen werden kann.

Der Zylinderkern 4 bildet frontseitig einen Randkragen 7 aus. Dieser ragt tellerförmig in Radialrichtung vom Zylinderabschnitt des Zylinderkernes 4 ab. An seiner im eingebauten Zustand zum Gehäuse 1 hinweisenden Rückseite besitzt der Randkragen 7 einen Schaltnocken 5 mit einer Auflaufschräge 5'. Der Randkragen 7 liegt im eingebauten Zustand in einer Ringvertiefung 21, die die Lageraussparung 2 ringförmig umgibt.

Das rückwärtige Ende des Zylinderkernes 4 ist mit einem Schenkel einer Schenkelfeder 20 verbunden, dessen anderer Schenkel mit dem Gehäuse 1 verbunden ist. Die Drehung des Zylinderkerns 4 erfolgt somit gegen die Rückstellkraft einer Feder 20.

Das Gehäuse 1 weist eine parallel zur Drehachse des Zylinderkerns 3 verlaufende Tasche 8 auf. Die Tasche 8 besitzt einen rechteckigen Querschnitt, der der Querschnittskontur eines Schalters 6 angepasst ist. Die Tasche 8 ist zur Rückseite des Gehäuses hin offen zum Einstecken des Schalters 6. Der Schalter 6 ist elektrotechnisch ein Taster und besitzt eine Schaltfahne 10, die durch eine frontseitige Öffnung 12 des Schachtes 8 in die Ringvertiefung 21 und die Bewegungsbahn des Schaltnockens 5 ragt. Um den Schalter 6 an der vorgegebenen Position zu fixieren, besitzt eine nach außen weisende Wandung des Schachtes 8 eine Vertiefung, in die ein Klemmelement eingesteckt werden kann, welches zwei mit einem Verbindungssteg 15 verbundene Klemmstifte 11 aufweist. Die Klemmstifte durchragen eine Durchtrittsöffnung der Taschenwandung und treten in Einstecköffnungen 24 des Schalters 6 ein. Der Verbindungssteg 15 liegt im eingebauten Zustand in einer Vertiefung. Der Schalter 6 besitzt insgesamt drei Kontaktfahnen 17, die mit Anschlusskabeln 23 verbunden sind, die in einem Zugentlastungsschlitz 22 einliegen.

Der Zugentlastungsschlitz 22 besitzt eine Wellenform, die von versetzt zueinander angeordneten Vorsprüngen ausgebildet ist. Der Schlitz 22 zum Einstecken der Kabel 23 ist in Radialrichtung offen.

In Umfangsrichtung unmittelbar neben der Tasche 8, in der sich der Schalter 6 befindet, ist eine Vertiefung der Außenwand angeordnet, in der eine Befestigungslasche 19 für ein Massekabel steckt. Die Befestigungslasche 19 ist mittels eines Zapfens 25 in der Vertiefung 26 gefesselt. Der Zapfen 25 ist materialeinheitlich dem Gehäuse 1 angeformt und wird nach dem Aufstecken der Befestigungslasche 19 vernietet. Alternativ hierzu ist es möglich, die Befestigungslasche 19 mittels einer Schraube am Gehäuse 1 zu befestigen. Hierzu befindet sich in der Vertiefung 26 eine Gewindebohrung, in die eine schraube eingedreht werden kann. Alternativ zur Schraube kann die Befestigungslasche 19 auch mittels eines Stiftes in der Vertiefung 26 befestigt sein. Bei dem Stift handelt es sich um einen Klemmstift, der in eine entsprechende Bohrung eingepresst wird.

Parallel zur Lageraussparung 2 erstreckt sich im Gehäuse 1 eine Bohrung 16, die sich zur Frontseite des Gehäuses 1 hin verjüngt. In dem verjüngten Abschnitt der Bohrung 16 steckt eine Leuchtdiode 18. Die Anschlusskabel der Leuchtdiode 18 stecken ebenfalls in dem Zugentlastungsschlitz 22.

In der in Figur 7 dargestellten Nichtbetätigungsstellung kann ein passender Schlüssel in den Schlüsselkanal 13 eingesteckt werden. Die Zuhaltungen 3 sind dann bei eingestecktem passenden Schlüssel vollständig in den Zylinderkern 4 zurückgezogen, so dass der Zylinderkern 4 gegen den Uhrzeigersinn gedreht werden kann. Der Zylinderkern kann bis in die in Figur 11 dargestellte Betätigungsstellung gedreht werden. Aus der Figur 12 ist ersichtlich, dass nach dieser Drehung die Schaltfahne 10 von der Schrägflanke 5' des Schaltnockens 5 in die Betätigungsstellung geschwenkt worden ist. In dieser Stellung ist der Schalter betätigt. Wird in der in Figur 11 dargestellten Betriebsstellung der Schlüssel abgezogen, so bleibt der Schalter 6 in seiner betätigten Stellung.

In den Zeichnungen wurde das Schaltschloss mit plättchenförmigen Zuhaltungen dargestellt. In einer nicht dargestellten Variante besitzt das Schaltschloss von Stiften ausgebildete Zuhaltungen. Die Montage eines derartig ausgestalteten Zylinderkernes 4 ist zwar etwas komplizierter. Es bietet sich hier aber die Möglichkeit an, die ein Einlegemagazin für die Stifte zu verwenden.

## Patentansprüche

1. Schaltschloss mit einem Gehäuse (1) dessen Frontseite eine Lageraussparung (2) ausbildet und mit einem in der Lageraussparung (2) angeordneten, bei eingestecktem Schlüssel von Zuhaltungen (3) drehgesperrten und bei eingestecktem passenden Schlüssel drehbaren Zylinderkern (4), der einen Schaltnocken (5) aufweist, der in einer Schaltstellung des Schließzylinders (4) einen Schalter betätigt, wobei der Schaltnocken (5) den Schalter (6) in Richtung der Drehachse des Zylinderkernes (4) beaufschlagt, wobei der Zylinderkern (4) an seinem frontseitigen Ende einen radial abragenden Randkragen (7) besitzt, **dadurch gekennzeichnet, dass** der Randkragen (7) auf seiner dem Gehäuse (1) zugewandten Rückseite den Schaltnocken (5) besitzt.

2. Schaltschloss nach Anspruch 1, **dadurch gekennzeichnet, dass** der Schalter in einer Tasche (8) des als Spritzteil oder Gießteil gefertigten Gehäuses (1) steckt.

3. Schaltschloss nach Anspruch 2, **dadurch gekennzeichnet, dass** der Schalter (6) von der Rückseite des Gehäuses (1) her in Achsrichtung in die Tasche (8) eingesteckt ist.

4. Schaltschloss nach einem der Ansprüche 2 oder 3, **dadurch gekennzeichnet, dass** der Schalter (6) von Halteelementen in der Tasche (8) gehalten ist, die in zur Einsteckrichtung des Schalters (6) kreuzend verlaufenden Einstecköffnungen angeordnet sind.

5. Schaltschloss nach Anspruch 4, **dadurch gekennzeichnet, dass** die Halteelemente Klemmstifte (11) sind, die mit einem Befestigungssteg (15) miteinander verbunden sind.

6. Schaltschloss nach einem der Ansprüche 2 bis 5, **dadurch gekennzeichnet, dass** die Tasche (8) von einem axial verlaufenden Schacht gebildet ist und eine frontseitige Öffnung (12) besitzt, die vom Randkragen (7) des Zylinderkernes (4) abgedeckt ist.

7. Schaltschloss nach einem der Ansprüche 2 bis 6, **dadurch gekennzeichnet, dass** die Tasche (8) einen im Wesentlichen rechteckigen Querschnitt aufweist.

8. Schaltschloss nach einem der Ansprüche 6 oder 7, **dadurch gekennzeichnet, dass** die frontseitige Öffnung (12) in eine Ringvertiefung (21) der Frontseite des Gehäuses (1) mündet.

9. Schaltschloss nach einem der vorherigen Ansprüche, **gekennzeichnet durch** einen der Gehäuserückseite benachbart angeordneten Wellenschlitz (22) zum Einlegen und Halten von Anschlusskabeln (23).

10. Schaltschloss nach Anspruch 9, **dadurch gekennzeichnet, dass** der eine Zugentlastung ausbildende Wellenschlitz (22) zur Radialrichtung hin offen ist.

11. Schaltschloss nach einem der vorherigen Ansprüche, **gekennzeichnet durch** eine achsparallel zur Drehachse des Zylinderkerns (4) angeordnete Bohrung (16), in welcher eine Leuchtdiode (18) steckt.

12. Schaltschloss nach einem der vorherigen Ansprüche, **gekennzeichnet durch** eine von einem Zapfen (25) gehaltene Befestigungslasche (19) für ein Massekabel, wobei der Zapfen entweder vernietet ist, von einer in eine Bohrung eingeschraubte Schraube oder von einem Pressstift ausgebildet wird.

13. Schaltschloss nach einem der vorherigen Ansprüche, **dadurch gekennzeichnet, dass** der Randkragen (7) tellerförmig in Radialrichtung vom Zylinderabschnitt des Zylinderkernes (4) abragt.

14. Schaltschloss nach einem der vorherigen Ansprüche, **dadurch gekennzeichnet, dass** der Randkragen (7) im eingebauten Zustand in einer Ringvertiefung (21) liegt, die die Lageraussparung (2) ringförmig umgibt.

15. Schaltschloss nach einem der vorherigen Ansprüche 2 bis 14, **dadurch gekennzeichnet, dass** die Tasche (8) parallel zur Drehachse des Zylinderkerns (3) verläuft.

## Claims

1. Latching mechanism having a housing (1), of which the front side forms a bearing aperture (2), and having a cylinder core (4) which is arranged in the bearing aperture (2), is blocked against rotation by tumblers (3) when a key is plugged in, and can be rotated when an appropriate key is plugged in, and has a switching protuberance (5), which, in a switching position of the lock cylinder (4), actuates a switch, wherein the switching protuberance (5) forces the switch (6) in the direction of the axis of rotation of the cylinder core (4), wherein the cylinder core (4) has a radially projecting peripheral collar (7) at its front end, **characterized in that** the peripheral collar (7) has the switching protuberance (5) on its rear side, which is directed towards the housing (1).

2. Latching mechanism according to Claim 1, **characterized in that** the switch plugs in a pocket (8) of the housing (1), which is produced in the form of an injection moulding or casting.

3. Latching mechanism according to Claim 2, **characterized in that** the switch (6) is plugged into the pocket (8) in the axial direction from the rear side of the housing (1).

4. Latching mechanism according to either of Claims 2 and 3, **characterized in that** the switch (6) is retained in the pocket (8) by retaining elements which are arranged in plug-in openings running in a crosswise manner in relation to the plug-in direction of the switch (6).

5. Latching mechanism according to Claim 4, **characterized in that** the retaining elements are clamping pins (11), which are connected to one another by a fastening crosspiece (15).

6. Latching mechanism according to one of Claims 2 to 5, **characterized in that** the pocket (8) is formed by an axially running well and has a front opening (12), which is covered by the peripheral collar (7) of the cylinder core (4).

7. Latching mechanism according to one of Claims 2 to 6, **characterized in that** the pocket (8) has an essentially rectangular cross section.

8. Latching mechanism according to either of Claims 6 and 7, **characterized in that** the front opening (12) opens out into an annular depression (21) in the front side of the housing (1).

9. Latching mechanism according to one of the preceding claims, **characterized by** an undulating slot (22), which is arranged adjacent to the rear side of the housing and in which connection cables (23) can be positioned and retained.

10. Latching mechanism according to Claim 9, **characterized in that** the undulating slot (22), which forms a strain-relief means, is open in the radial direction.

11. Latching mechanism according to one of the preceding claims, **characterized by** a bore (16), which is arranged in an axis-parallel manner in relation to the axis of rotation of the cylinder core (4) and in which an LED (18) plugs.

12. Latching mechanism according to one of the preceding claims, **characterized by** a fastening lug (19), which is retained by a stub (25) and is intended for an earth cable, wherein the stub either is riveted or is formed by a screw screwed into a bore or by a pressing pin.

13. Latching mechanism according to one of the preceding claims, **characterized in that** the peripheral collar (7) projects radially in a plate-like manner from the cylinder portion of the cylinder core (4).

14. Latching mechanism according to one of the preceding claims, **characterized in that** the peripheral collar (7), in the installed state, is located in an annular depression (21), which encloses the bearing aperture (2) in an annular manner.

15. Latching mechanism according to one of the preceding Claims 2 to 14, **characterized in that** the pocket (8) runs parallel to the axis of rotation of the cylinder core (3).

## Revendications

1. Mécanisme de verrouillage comportant un logement (1) dont la face avant forme un évidement de palier (2) et comportant un noyau de cylindre disposé dans l'évidement de palier (2), bloqué en rotation par des gâchettes (3) quand la clé est insérée un noyau de cylindre (4) rotatif quand la clé adéquate est insérée, qui présente une came de commutation (5), qui dans une position de verrouillage du cylindre de fermeture (4) actionne un interrupteur, dans lequel la came de commutation (5) sollicite l'interrupteur (6) dans la direction de l'axe de rotation du noyau de cylindre (4), dans lequel le noyau de cylindre (4) possède un collier de bordure (7) faisant saillie radialement sur son extrémité avant, **caractérisé en ce que** le collier de bordure (7) possède la came de commutation (5) sur sa face arrière qui se détourne du logement (1).

2. Mécanisme de verrouillage selon la revendication 1, **caractérisé en ce que** l'interrupteur s'enfiche dans une poche (8) du logement (1) fabriqué comme pièce injectée ou une pièce coulée.

3. Mécanisme de verrouillage selon la revendication 2, **caractérisé en ce que** l'interrupteur (6) est enfiché dans la poche (8) à partir de la face arrière du logement (1) en allant dans la direction axiale.

4. Mécanisme de verrouillage selon une des revendications 2 ou 3, **caractérisé en ce que** l'interrupteur (6) est retenu par des éléments de retenue dans la poche (8), qui sont disposés dans des ouvertures d'enfichage s'étendant en croix par rapport à la direction d'enfichage de l'interrupteur (6).

5. Mécanisme de verrouillage selon la revendication 4, **caractérisé en ce que** les éléments de retenue sont des goupilles de serrage (11), qui sont reliées l'une à l'autre par un gradin de fixation (15).

6. Mécanisme de verrouillage selon une des revendications 2 à 5, **caractérisé en ce que** la poche (8) est formé par un puits s'étendant axialement et possède une ouverture frontale (12), qui est couverte par le collier de bordure (7) du noyau de cylindre (4).

7. Mécanisme de verrouillage selon une des revendications 2 à 6, **caractérisé en ce que** la poche (8) présente une section transversale essentiellement rectangulaire.

8. Mécanisme de verrouillage selon une des revendications 6 ou 7, **caractérisé en ce que** l'ouverture frontale (12) débouche dans une cavité annulaire (21) de la face avant du logement (1).

9. Mécanisme de verrouillage selon une des revendications précédentes, **caractérisé par** une fente ondulée (22) voisine de la face arrière du logement pour poser et retenir les câbles de connexion (23).

10. Mécanisme de verrouillage selon la revendication 9, **caractérisé en ce que** une fente ondulée (22) réalisant une décharge de traction est ouverte en allant dans la direction radiale.

11. Mécanisme de verrouillage selon une des revendications précédentes, **caractérisé par** un alésage (16) disposé en axe parallèle par rapport à l'axe de rotation du noyau de cylindre (4), dans lequel une diode lumineuse (18) est enfichée.

12. Mécanisme de verrouillage selon une des revendications précédentes, **caractérisé par** une languette de fixation (19) retenue par un tourillon (25) pour un câble de masse, dans lequel le tourillon est soit riveté, soit réalisé par une vis insérée dans un alésage ou par une goupille de serrage.

13. Mécanisme de verrouillage selon une des revendications précédentes, **caractérisé en ce que** le collier de bordure (7) dépasse en saillie en forme d'assiette dans la direction radiale à partir de la partie cylindrique du noyau de cylindre (4).

14. Mécanisme de verrouillage selon une des revendications précédentes, **caractérisé en ce que** le collier de bordure (7) à en l'état monté vient reposer dans une cavité annulaire (21), qui entoure en forme d'anneau l'évidement de palier (2).

15. Mécanisme de verrouillage selon une des revendications 2 à 14, **caractérisé en ce que** la poche (8) s'étend parallèlement à l'axe de rotation du noyau de cylindre (3).
